# FASCICULE DE BREVET EUROPEEN

(11) **EP 0 801 191 B1**
(45) Date de publication et mention de la délivrance du brevet: **27.06.2001**
(21) Numéro de dépôt: 97400786.6
(22) Date de dépôt: 04.04.1997
(51) Int. Cl.: E05B 15/02

(54) **Gâche et embase et insert d'une telle gâche**
Schliessblech und Basis sowie Basiseinsatz für ein solches Schliessblech
Striker and base as well as insert for such a striker

(30) Priorité: 10.04.1996 FR 9604455
(43) Date de publication de la demande: 15.10.1997
(73) Titulaire: Ferco International Ferrures et Serrures de Bâtiment, 57400 Réding (FR)
(72) Inventeur: Pearson, Terrence Anthony George, Bidford-on-Avon, Alcester B50 4LH (GB)
(74) Mandataire: Rémont, Claude

(56) Documents cités:
- DE-A- 1 901 834
- DE-A- 2 445 834
- DE-U- 9 015 120
- GB-A- 1 029 083
- US-A- 5 328 217

## Description

La présente invention concerne une gâche pour un dormant de fenêtres, portes, portes-fenêtres ou analogue.

De tout temps, les gâches qui équipent les dormants comprennent une face avant destinée à être disposée dans le chant avant du dormant et percée d'une lumière adaptée à loger un organe de verrouillage d'une ferrure d'un ouvrant.

Les ferrures peuvent être du type serrure, crémone, crémone-serrure, crémone-verrou, crémone têtière ou analogue. Les organes de verrouillage sont ainsi de types très différents en fonction de la ferrure (pêne demi-tour, pêne dormant, galet, extrémité de tringle...) et nécessitent par conséquent autant de types différents de gâche qu'il existe de types d'organes de verrouillage.

En outre, l'axe médian de l'organe de verrouillage, c'est-à-dire l'axe passant par le milieu de l'organe de verrouillage et parallèle au plan médian vertical passant par le milieu de la feuillure du montant ou de la traverse sur lequel est montée la ferrure, peut être à une distance variable de la face extérieure dudit montant ou de ladite traverse de l'ouvrant.

Par conséquent, il est nécessaire de prévoir différents types de gâche de cotes extérieures différentes, de façon à pouvoir positionner la lumière de la gâche exactement au droit de l'organe de verrouillage.

Enfin, il existe différentes sortes de gâches qui dépendent du mode de fixation de la gâche sur le dormant, (en applique, par lardage, entaillage ou fixation dans une rainure du dormant).

On comprend donc que la variation de ces trois paramètres : forme de l'organe de verrouillage, cote entre l'axe médian de l'organe et le plan de la face extérieure de l'ouvrant, et type de fixation de la gâche sur le dormant, a pour effet immédiat de multiplier le nombre de gâches différentes qu'il convient de fabriquer et de stocker en vue de satisfaire toutes les réalisations possibles.

On connaît, d'après le DE-A-1 901 834, une gâche pour un dormant de fenêtres, portes, portes-fenêtres ou analogue, comprenant une embase adaptée à être fixée sur le dormant et un insert comprenant une lumière adaptée à recevoir un organe de verrouillage d'une ferrure d'un ouvrant, l'embase comprenant une ouverture formant logement de l'insert, l'insert comprenant deux parois latérales adaptées à être parallèles à la face extérieure du montant ou de la traverse du dormant équipé de la gâche et entre lesquelles s'étend ladite lumière, la face extérieure des parois épousant les bords de l'ouverture de l'embase et comprenant au moins un ergot de fixation, et lesdites parois et le ou les ergots de fixation étant adaptés à passer entre les bords de l'ouverture de l'embase, le ou les ergots de fixation étant rappelés élastiquement au droit d'une zone périphérique de l'ouverture, après dépassement des bords de l'ouverture, les parois de l'insert comportant une aile entourant sensiblement la lumière de l'insert et adaptée à recouvrir l'embase le long des bords de l'ouverture.

Le problème à la base de cette invention consiste à proposer un mode de fixation d'une gâche sur une cloison carrelée préfabriquée à âme en béton. Pour éviter de percer des trous de vis à proximité des bords de l'encoche destinée à recevoir une gâche, la solution proposée consiste à mettre en place une boîte de réservation placée contre l'âme du profilé formant le cadre de la cloison et fixée à une nervure de ce profilé, et à couler le béton autour de cette boîte et sur celle-ci à l'intérieur du cadre.

La gâche est fixée à l'intérieur de la boîte, par encliquetage ou vissage, à l'endroit précis prévu pour ladite gâche.

Ce document ne mentionne pas les problèmes décrits ci-dessus et ne décrit ou ne suggère aucune solution à ces problèmes.

Le but principal de la présente invention est de proposer une nouvelle structure de gâche qui permette de réduire considérablement le nombre de gâches différentes à réaliser et à stocker.

Suivant la présente invention, la gâche du type précité est caractérisée en ce que les parois latérales de l'insert ont, au moins dans une zone adjacente aux bords, des épaisseurs respectives prédéterminées de façon telle que l'axe médian de la lumière se trouve décalé d'une distance prédéterminée d'un côté ou de l'autre de l'axe médian de l'insert de façon à être en regard de l'axe médian de l'organe de verrouillage correspondant.

Cette gâche en deux parties permet de limiter le nombre de pièces différentes à prévoir : en effet, l'embase fixée sur le dormant est adaptée au type de la fixation prévue sur le dormant et l'insert a une lumière dont la forme est adaptée à l'organe de verrouillage et à la cote de l'axe vertical médian de cet organe.

Pour un mode de fixation donné de la gâche sur le dormant, l'embase de la gâche est identique et seul l'insert est modifié en fonction de la forme et de la position de l'organe de verrouillage.

Vice versa, pour un organe de verrouillage prédéfini, seule l'embase est modifiée, l'insert demeurant inchangé, en fonction du mode de fixation prévu sur le dormant.

Le nombre de pièces différentes à réaliser est donc considérablement diminué compte tenu des combinaisons possibles entre une embase et un insert pour réaliser les différents types de gâches.

En outre, la fixation de la gâche étant réalisée au niveau de l'embase, seule cette dernière doit être réalisée en un matériau suffisamment résistant pour obtenir une fixation solide de la gâche au dormant.

En revanche, l'insert peut être fabriqué en une matière plus économique.

L'insert est ainsi simplement fixé par "clipsage" dans l'ouverture de l'embase et ne nécessite aucun moyen de fixation supplémentaire autre que les ergots portés par les parois de l'insert.

L'axe médian de la lumière de l'insert, parallèle au plan des parois latérales, est ainsi décalé par rapport à l'axe médian de l'ouverture de l'embase.

Suivant un autre aspect de l'invention, un système de gâche comprenant une gâche du type précité comportant au moins une embase et un insert, est caractérisé en ce que ledit système comprend une série d'inserts, chaque insert de ladite série étant adapté à être inséré dans l'ouverture de l'embase et comprenant une lumière adaptée à recevoir ledit organe de verrouillage, et en ce que chacun des inserts de la série d'inserts a des parois d'épaisseurs respectives prédéterminées telles que l'axe médian de la lumière dudit insert est décalé par rapport à l'axe médian dudit insert d'une distance prédéterminée qui est différente de celle, et/ou est décalé d'un côté qui est différent de celui, correspondant à l'un quelconque des autres inserts de la série.

On peut ainsi, en modifiant l'épaisseur de l'une ou l'autre des parois latérales de l'insert, faire varier la position de l'axe médian de la lumière de façon à disposer cette lumière exactement au droit de l'organe de verrouillage de la ferrure montée sur l'ouvrant.

Une fois l'embase choisie en fonction du mode de fixation de la gâche sur le dormant, il suffit de fixer dans l'ouverture de l'embase l'insert adéquat pouvant loger l'organe de verrouillage.

D'autres particularités et avantages de l'invention apparaîtront encore dans la description ci-après.

Aux dessins annexés, donnés à titre d'exemples non limitatifs :
- la figure 1 est une vue de face d'une embase de gâche conforme à l'invention;
- la figure 2 est une vue en coupe selon la ligne II-II à la figure 1;
- la figure 3 est une vue en coupe selon la ligne III-III à la figure 1;
- la figure 4 est une vue partielle de face illustrant une ferrure de verrouillage montée sur le chant avant d'un ouvrant;
- la figure 5 est une vue de face d'un insert de gâche conforme à l'invention;
- la figure 6 est une vue en coupe selon la ligne VI-VI à la figure 5;
- la figure 7 et une vue en coupe selon la ligne VII-VII à la figure 5;
- la figure 8 est une vue en coupe schématique illustrant une gâche conforme à l'invention montée sur un dormant;
- la figure 9 est une vue en coupe selon la ligne IX-IX à la figure 5;
- la figure 10 est une vue de côté de l'insert de la figure 5; et
- la figure 11 est une vue en coupe analogue à la figure 6 d'un insert selon un second mode de réalisation.

En référence tout d'abord à la figure 4, on rappellera que les ferrures de verrouillage qui équipent les ouvrants de portes, fenêtres, porte-fenêtres ou analogues, peuvent comporter des organes de verrouillage très différents les uns des autres : pêne dormant, pêne demi-tour, galet, extrémité de tringles de crémone, ...

Dans l'exemple de la figure 4, le chant avant 1 d'un ouvrant comporte un boîtier de ferrure 2 logé dans une rainure 3 de l'ouvrant et qui comprend dans cet exemple un pêne demi-tour 4 et un pêne dormant 5.

Outre la diversité des organes de verrouillage, la cote e de l'axe médian Δ par rapport à la face extérieure 6 du montant ou de la traverse de l'ouvrant est variable et nécessite par conséquent d'ajuster la position de la lumière de chaque gâche de sorte qu'elle se trouve en regard de l'organe de verrouillage qui doit s'y loger.

Conformément à l'invention, et en référence tout d'abord à la figure 1, la gâche comprend une embase 10 adaptée à être fixée sur le dormant. A cet effet, l'embase 10 comprend dans cet exemple quatre trous de passage pour des vis de fixation (non représentées).

Comme illustré en coupe à la figure 2, l'embase a une section transversale sensiblement en forme de U, la base 12 du "U" s'étendant parallèlement au chant avant du dormant sur lequel est montée la gâche.

En référence à la figure 8, on voit que les jambes 13 de l'embase sont prévues pour être logées dans une rainure 14 du dormant 15.

L'embase 10 comprend en outre une ouverture 16, illustrée en coupe à la figure 3.

Cette ouverture 16 forme un logement pour un insert 20 tel qu'illustré à la figure 5.

Cet insert 20 comporte une lumière 21 adaptée à loger un organe de verrouillage.

Dans cet exemple, la lumière 21 est susceptible de recevoir une sortie de tringle. Mais on comprend aisément que la forme de la lumière 21 pourrait être modifiée pour loger un galet de verrouillage, un pêne dormant ou un pêne demi-tour.

La lumière 21 pourrait également être apte à assurer indifféremment une utilisation à droite ou à gauche selon le sens d'ouvertures de l'ouvrant.

Dans le cas de fenêtre à plusieurs vantaux, l'insert 20 peut comporter autant de lumières 21 que de vantaux. On peut assurer ainsi simultanément, pour une fenêtre à deux vantaux, le verrouillage d'un vantail semi-fixe et d'un vantail mobile.

Comme illustré dans les différentes vues des figures 6, 7, 9 et 10, l'insert 20 comprend des parois 22 entre lesquelles s'étend la lumière 21, la face extérieure des parois 22 épousant les bords 17 de l'ouverture 16 de l'embase 10 et comprenant au moins un ergot de fixation 23.

Les parois 22 et les ergots de fixation 23 sont adaptés à passer entre les bords 17 de l'ouverture 16 de l'embase 10, les ergots de fixation 23 étant rappelés élastiquement au droit d'une zone périphérique de l'ouverture 16 après dépassement des bords 17 de l'ouverture 16.

Comme illustré en coupe à la figure 8, lorsque l'insert 20 est en place dans l'ouverture 16 de l'embase 10, les ergots 23, au nombre de quatre dans cet exemple, sont disposés au droit de la zone périphérique entourant l'ouverture 16 de l'embase 10, et sont en prise avec les bords de la face intérieure 10a de l'embase 10 .

De plus, les parois 22 de l'insert 20 comportent une aile 24 entourant sensiblement la lumière 21 de l'insert 20 et adaptée à recouvrir l'embase 10 dans la zone périphérique de l'ouverture 16, cette zone périphérique étant pincée entre l'aile 24 et les ergots de fixation 23.

Cette aile 24 permet, outre la fixation de l'insert 20 dans l'embase 10, de masquer les bords 17 de l'ouverture 16 et d'assurer l'étanchéité entre ces bords 17 et les parois 22 de l'insert 20.

De préférence, l'aile 24 est interrompue au droit du ou des ergots de fixation 23. Ceci permet de pincer plus facilement les parois 22 de l'insert 20 pour les rapprocher l'une de l'autre lors de l'introduction de l'insert dans l'ouverture 16 de l'embase 10 et de faciliter ainsi le passage des ergots de fixation 23 au-delà des bords 17 de l'ouverture 16.

La lumière 21 de l'insert 20 s'étend entre deux parois latérales 22 qui sont adaptées à être parallèles à la face extérieure 19 du montant (ou de la traverse) du dormant 15 équipé de la gâche.

Ces parois 22 ont des épaisseurs respectives différentes dans une zone 25 adjacente aux bords 17 de l'ouverture 16 de l'embase 10.

L'axe médian 26 de la lumière 21 de l'insert est ainsi décalé par rapport à l'axe médian 27 de l'insert 20 lui-même, qui est à mi-distance des faces extérieures des parois latérales 22 dans la zone 25 adjacente aux bords 17 de l'ouverture 16.

Cet axe médian 27 de l'insert 20 est toujours confondu avec l'axe médian 18 de l'ouverture 16 de l'embase 10, alors que l'axe médian 26 de la lumière 21 de l'insert 20 peut être décalé d'un côté ou de l'autre de l'axe médian 18 de l'ouverture 16.

Ainsi, sur la figure 6, l'axe médian 26 est décalé vers la droite de la figure par rapport à l'axe médian 27, alors que dans une autre réalisation illustrée à la figure 11, l'axe médian 26 de la lumière 21 est décalé vers la gauche de la figure.

Par simple modification de l'épaisseur de la zone 25 des parois latérales 22, on obtient des inserts différents parmi lesquels on choisit celui dont l'axe médian 26 de la lumière 21 peut être mis en regard de l'axe médian Δ de l'organe de verrouillage 4,5.

Les parois latérales 22 sont de préférence réunies dans le fond de la lumière 21 par une paroi de fond 28 de sorte que la section transversale de l'insert 20 a sensiblement la forme de "U".

Par souci d'économie de matière, seule la zone 25 des parois 22 a des épaisseurs plus ou moins importantes pour modifier la position de l'axe médian 26 de la lumière 21, le reste des parois latérales 22 ainsi que la paroi de fond 28 étant d'une épaisseur plus mince.

Chaque embase 10 peut comprendre ainsi en tant qu'accessoires, une série d'inserts 20 adaptés à être logés dans l'ouverture 16 de l'embase 10, chaque insert 20 ayant une lumière 21 adaptée à loger un organe de verrouillage 4, 5 choisi parmi un pêne demi-tour, un pêne dormant, un galet, une extrémité de tringle ou analogue.

De plus, chaque insert 20 a des parois latérales 22 présentant dans une zone 25 destinée à être adjacente aux bords 17 de l'ouverture 16 de l'embase 10, des épaisseurs normalement différentes l'une de l'autre. Bien entendu, le jeu d'inserts utilisables avec une embase déterminée comprend un insert dont les parois 22 ont dans la zone 25 des épaisseurs respectives égales.

Vice versa, chaque insert 20 peut comprendre en tant qu'accessoires, une série d'embases 10 ayant une ouverture 16 adaptée à loger l'insert 20, chaque embase 10 ayant un contour externe adapté à être fixé dans une gorge 14, une rainure, un fraisage ou analogue du chant avant d'un dormant 15.

Grâce à l'invention, la prolifération des différentes sortes de gâches est réduite.

Bien entendu, l'invention n'est pas limitée à l'exemple de réalisation décrit ci-dessus et de nombreuses modifications peuvent être apportées à celui-ci sans sortir du cadre de l'invention.

Ainsi, la gâche de l'invention peut équiper indifféremment un montant ou une traverse d'un dormant.

Une même embase pourrait éventuellement comprendre plusieurs ouvertures 16 adaptées à loger chacune un insert 10 particulier.

## Revendications

1. Gâche pour un dormant (15) de fenêtres, portes, portes-fenêtres ou analogue, comprenant une embase (10) adaptée à être fixée sur le dormant (15) et un insert (20) comprenant une lumière (21) adaptée à recevoir un organe de verrouillage (4,5) d'une ferrure d'un ouvrant (1), l'embase (10) comprenant une ouverture (16) formant logement de l'insert (20), l'insert (20) comprenant deux parois latérales (22) adaptées à être parallèles à la face extérieure (19) du montant ou de la traverse du dormant (15) équipé de la gâche et entre lesquelles s'étend ladite lumière (21), la face extérieure des parois (22) épousant les bords (17) de l'ouverture (16) de l'embase (10) et comprenant au moins un ergot de fixation (23), et lesdites parois (22) et le ou les ergots de fixation (23) étant adaptés à passer entre les bords (17) de l'ouverture (16) de l'embase (10), le ou les ergots de fixation (23) étant rappelés élastiquement au droit d'une zone périphérique de l'ouverture (16) après dépassement des bords (17) de l'ouverture (16), les parois (22) de l'insert (20) comportant une aile (24) entourant sensiblement la lumière (21) de l'insert (20) et adaptée à recouvrir l'embase (10) le long des bords (17) de l'ouverture (16), caractérisée en ce que les parois latérales (22) de l'insert (20) ont, au moins dans une zone (25) adjacente aux bords (17), des épaisseurs respectives prédéterminées de façon telle que l'axe médian (26) de la lumière (21) se trouve décalé d'une distance prédéterminée d'un côté ou de l'autre de l'axe médian (27) de l'insert (20) de façon à être en regard de l'axe médian (Δ) de l'organe de verrouillage (4, 5) correspondant.

2. Gâche conforme à la revendication 1, caractérisée en ce que ladite aile (24) est interrompue au droit du ou des ergots de fixation (23).

3. Gâche selon la revendication 1 ou 2, caractérisée en ce que l'embase (10) comporte une base (12) ayant une face intérieure (10a) de telle sorte que lorsque l'insert (20) est en place dans l'ouverture (16), les ergots (23) sont en prise avec ladite face intérieure (10a) au droit des bords (17) de l'ouverture (16) qui sont pincés entre l'aile (24) et les ergots (23).

4. Système de gâche comprenant une gâche selon l'une quelconque des revendications précédentes comportant au moins une embase (10) et un insert, caractérisé en ce que ledit système comprend une série d'inserts (20), chaque insert (20) de ladite série étant adapté à être inséré dans l'ouverture (16) de l'embase (10) et comprenant une lumière (21) adaptée à recevoir ledit organe de verrouillage (4, 5), et en ce que chacun des inserts (20) de la série d'inserts a des parois (22) d'épaisseurs respectives prédéterminées telles que l'axe médian (26) de la lumière (21) dudit insert (20) est décalé par rapport à l'axe médian (27) dudit insert (20) d'une distance prédéterminée qui est différente de celle, et/ou est décalé d'un côté qui est différent de celui, correspondant à l'un quelconque des autres inserts de la série.

5. Système de gâche selon la revendication 4, caractérisé en ce qu'il comprend en tant qu'accessoires une série d'embases (10) ayant chacune une ouverture (16) adaptée à loger chaque insert (20), chaque embase (10) ayant un contour externe respectif adapté à être fixé dans une gorge (14), une rainure, un fraisage ou analogue du chant avant d'un dormant (15).

6. Système de gâche selon la revendication 4 ou 5, caractérisé en ce qu'il comprend pour chaque embase (10), en tant qu'accessoires, une série d'inserts (20) adaptés à être logés dans l'ouverture (16) de l'embase (10), chaque insert (20) ayant une lumière (21) respective adaptée à loger un organe de verrouillage (4, 5) choisi parmi un pêne demi-tour, un pêne dormant, un galet, une extrémité de tringle ou analogue.

## Claims

1. Striker for the casing (15) of a window, door, French door or the like, comprising a base (10) designed to be fixed to the casing (15) and an insert (20) having a slot (21) designed to house a locking member (4, 5) of a fitting of a casement/leaf (1), the base (10) comprising an opening (16) forming a housing for the insert (20), the insert (20) comprising two side walls (22) designed to be parallel to the outer face (19) of the upright or of the crosspiece of the casing (15) equipped with the striker and between which the third slot (21) extends, the outer face of the walls (22) following the shape of the edges (17) of the opening (16) of the base (10) and comprising at least one fixing lug (23), and the said walls (22) and the fixing lug or lugs (23) being designed to fit between the edges (17) of the opening (16) of the base (10), the fixing lug or lugs (23) being returned elastically into line with a peripheral zone of the opening (16) once they have passed the edges (17) of the opening (16), the walls (22) of the insert (20) comprising a flange (24) approximately surrounding the slot (21) of the insert (20) and designed to overlap the base (10) along the edges (17) of the opening (16), characterized in that the side walls (22) of the insert (20) have, at least in one zone (25) adjacent to the edges (17), respective thicknesses which are predetermined in such a way that the median axis (26) of the slot (21) is offset by a predetermined distance on one or other side of the median axis (27) of the insert (20) so as to face the median axis (Δ) of the corresponding locking member (4, 5).

2. Striker according to Claim 1, characterized in that the said flange (24) is interrupted in line with the location of the fixing lug or lugs (23).

3. Striker according to Claim 1 or 2, characterized in that the base (10) comprises a baseplate (12) which has an interior face (10a) such that, when the insert (20) is in place in the opening (16), the lugs (23) are engaged with the said interior face (10a) in the region of the edges (17) of the opening (16) which are sandwiched between the flange (24) and the lugs (23).

4. Striker system comprising a striker according to any one of the preceding claims comprising at least one base (10) and an insert, characterized in that the said system comprises a series of inserts (20), each insert (20) of the said series being designed to be inserted in the opening (16) of the base (10) and having a slot (21) designed to accommodate the said locking member (4, 5), and in that each of the inserts (20) of the series of inserts has walls (22) the respective thicknesses of which are predetermined so that the median axis (26) of the slot (21) of the said insert (20) is offset from the median axis (27) of the said insert (20) by a predetermined distance which differs from that, and/or which is offset on a different side from that which corresponds to any other one of the inserts of the series.

5. Striker system according to Claim 4, characterized in that it comprises, by way of accessories, a series of bases (10), each having an opening (16) designed to accommodate each insert (20), each base (10) having a respective external contour designed to be fixed in a groove (14), a slot, a cutting or the like in the front edge face of a casing (15).

6. Striker system according to Claim 4 or 5, characterized in that it comprises, for each base (10), by way of accessories, a series of inserts (20) designed to be accommodated in the opening (16) of the base (10), each insert (20) having a respective slot (21) designed to accommodate a locking member (4, 5) chosen from a self-locking bolt, a dead bolt, a roller, the end of a rod or the like.

## Patentansprüche

1. Schließkappe für eine Fenster-, Tür-, Balkontürzarge (15) oder dergleichen mit einer Befestigungsfläche (10), die dafür eingerichtet ist, auf der Zarge (15) befestigt zu werden, und einem Einsatz (20) mit einem Langloch (21), das dafür eingerichtet ist, ein Verriegelungsorgan (4, 5) für einen Beschlag eines Öffners (1) aufzunehmen, wobei die Befestigungsfläche (10) eine Öffnung (16) aufweist, die eine Aufnahme für den Einsatz (20) bildet, wobei der Einsatz (20) zwei Seitenwände (22) aufweist, die dafür eingerichtet sind, parallel zu der Außenfläche (19) des Höhenschenkels oder des Querträgers der mit der Schließkappe ausgestatteten Zarge (15) zu liegen, und zwischen welchen sich das Langloch (21) erstreckt, wobei sich die Außenfläche der Wände (22) an die Ränder (17) der Öffnung (16) der Befestigungsfläche (10) anschmiegt und wenigstens einen Befestigungszapfen (23) aufweist, wobei die Wände (22) und der oder die Befestigungszapfen (23) dafür eingerichtet sind, zwischen den Rändern (17) der Öffnung (16) der Befestigungsfläche (10) durchzulaufen, wobei der oder die Befestigungszapfen (23) nach dem Durchlaufen zwischen den Rändern (17) der Öffnung (16) elastisch in gerader Linie mit einem Umfangsbereich der Öffnung (16) zurückgehalten werden, wobei die Wände (22) des Einsatzes (20) einen Flügel (24) aufweisen, der praktisch das Langloch (21) des Einsatzes (20) umgibt, und der dafür eingerichtet ist, die Befestigungsfläche (10) entlang der Ränder (17) der Öffnung (16) abzudecken, dadurch gekennzeichnet, daß die Seitenwände (22) des Einsatzes (20) wenigstens in einem an die Ränder (17) angrenzenden Bereich (25) jeweilige Dicken aufweisen, die derart vorbestimmt sind, daß sich die Mittelachse (26) des Langloches (21) auf der einen oder der anderen Seite derart von der Mittelachse (27) des Einsatzes (20) um einen vorbestimmten Abstand versetzt befindet, daß sie der Mittelachse (Δ) des entsprechenden Verriegelungsorgans (4, 5) gegenüberliegt.

2. Schließkappe gemäß Anspruch 1, dadurch gekennzeichnet, daß der Flügel (24) auf der Geraden des oder der Befestigungszapfen (23) unterbrochen ist.

3. Schließkappe gemäß Anspruch 1 oder 2, dadurch gekennzeichnet, daß die Befestigungsfläche (10) eine Basis (12) mit einer Innenfläche (10a) derart aufweist, daß, wenn sich der Einsatz (20) in der Öffnung (16) angeordnet befindet, die Befestigungszapfen (23) im Eingriff mit der Innenfläche (10a) geradlinig zu den Rändern (17) der Öffnung (16) sind, die zwischen dem Flügel (24) und den Zapfen (23) eingeklemmt sind.

4. Schließkappensystem mit einer Schließkappe gemäß irgendeinem der vorherigen Ansprüche mit wenigstens einer Befestigungsfläche (10) und einem Einsatz, dadurch gekennzeichnet, daß das System eine Reihe von Einsätzen (20) aufweist, wobei jeder Einsatz (20) aus der Reihe dafür eingerichtet ist, in die Öffnung (16) der Befestigungsfläche (10) eingeschoben zu werden, und er ein Langloch (21) aufweist, das dafür eingerichtet ist, das Verriegelungsorgan (4, 5) aufzunehmen, und daß jeder der Einsätze (20) aus der Reihe von Einsätzen Wände (22) mit jeweiligen, derart vorbestimmten Dicken aufweist, daß die Mittelachse (26) des Langloches (21) des Einsatzes (20) bezüglich der Mittelachse (27) des Einsatzes (20) um einen vorbestimmten Abstand, der sich von demjenigen entsprechend irgendeinem der anderen Einsätze der Reihe unterscheidet, und/oder die zu einer Seite hin, die sich von derjenigen entsprechend irgendeiner der anderen Einsätze der Reihe unterscheidet, versetzt angeordnet ist.

5. Schließkappensystem gemäß Anspruch 4, dadurch gekennzeichnet, daß es als Zubehör eine Reihe von Befestigungsflächen (10) aufweist, die jeweils eine Öffnung (16) aufweisen, die dafür eingerichtet ist, jeden Einsatz (10) zu lagern, wobei jede Befestigungsfläche (10) einen jeweiligen äußeren Umriß aufweist, der dafür eingerichtet ist, in einer Auskehlung (14), einer Rille, einer Ausfräsung oder dergleichen der hohen Kante vor einer Zarge (15) befestigt zu werden.

6. Schließkappensystem gemäß Anspruch 4 oder 5; dadurch gekennzeichnet, daß es für jede Befestigungsfläche (10) als Zubehör eine Reihe von Einsätzen (20) aufweist, die dafür eingerichtet sind, in der Öffnung (16) der Befestigungsfläche (10) gelagert zu werden, wobei jeder Einsatz (20) ein jeweiliges Langloch (21) aufweist, das dafür eingerichtet ist, ein Verriegelungsorgan (4, 5) zu lagern, das aus einer Klinke, einem Schloßriegel, einer Reibrolle, einem Stangenende oder dergleichen gewählt ist.
